# EUROPÄISCHE PATENTSCHRIFT

(11) **EP 0 275 833 B1**
(45) Veröffentlichungstag und Bekanntmachung des Hinweises auf die Patenterteilung: **20.03.1991**
(21) Anmeldenummer: 87810774.7
(22) Anmeldetag: 22.12.1987
(51) Int. Cl.: B65D 47/12

(54) **Kunststoffverschluss für einen Behälter mit einem als Deckel dienenden Messbecher**
Plastic closure for a container with a cover serving as a measuring vessel
Fermeture en matière plastique pour récipient à couvercle servant de récipient de mesure

(30) Priorität: 22.01.1987 CH 223/87
(43) Veröffentlichungstag der Anmeldung: 27.07.1988
(73) Patentinhaber: ALFATECHNIC AG, 8305 Dietlikon (CH)
(72) Erfinder: Dubach, Werner F., CH-8124 Maur (CH)
(74) Vertreter: Feldmann, Clarence Paul

(56) Entgegenhaltungen:
- EP-A- 0 109 704
- CH-A- 467 203
- GB-A- 464 362
- US-A- 4 133 462
- US-A- 4 616 759

## Beschreibung

Die vorliegende Erfindung betrifft einen Kunststoffverschluss für einen Behälter für fliessfähige Medien mit einem als Deckel dienenden Messbecher.

Verschlüsse der oben gennanten Art sind beispielsweise aus der FR-A-1.448.275 und der EP-A-O 109 704 bekannt. Die bekannten Verschlüsse haben einen auf dem Behälter befestigbaren Unterteil, mit einem nach aussen gerichteten rohrförmigen Ausgiesser und einer ihn umgebenden Wand, die einen ringförmigen Trog um den rohrförmigen Ausglesser bildet. Der ringförmige Trog weist einen Abfluss zur Rückführung von darin befindlichen Restmengen des Mediums in den Behälter auf. Der als Deckel dienende Messbecher liegt im geschlossenen Zustand mit seinem Becherrand innerhalb des ringförmigen Troges. Somit fliessen die Restmengen vom Messbecher in den ringförmigen Trog und von dort in den Behälter zurück. Die Verbindung des Messbechers mit dem Unterteil erfolgt mittels Gewinden, die an der Messbecheraussenwand und an der Innenseite der den Ausgiesser umgebenden Wand angebracht sind.

Der Grundgedanke solcher Verschlüsse besteht darin, die äusserliche Verschmutzung des Verschlusses zu vermeiden. Gegenüber Verschlüssen, bei denen der Messbecher einfach über den Unterteil am Behältnis gestülpt wurde, stellt jene Generation der Verschlüsse mit Rücklauf eine wesentliche Verbesserung dar. Entgegen allen Erwartungen stellt sich nach mehrmaliger Benützung aber trotzdem eine Verschmutzung des Verschlusses ein. Begründet ist diese Verschmutzung durch die Zusammenwirkung zweier Effekte. Die in dem Messbecher abgemessene Dosiermenge hat beim Entleeren die Neigung, am Messbecherrand zu haften und zieht je nach Oberflächenspannung des entsprechenden fliessfähigen Mediums mehr oder weniger stark der äusseren Becherwandung nach. Dabei kommen Restmengen in den Bereich der Gewinde. Bei jedem Schliessvorgang wird ein neues, relativ geringes Quantum des Mediums im Gewinde hoch gefördert und gelangt schliesslich ausserhalb des Gewindes in den äusseren Bereich des Verschlusses. Die Anmelderin hat diese Effekte erkannt und sich daher zur Aufgabe gestellt, einen Verschluss zu schaffen, bei dem diese unerwünschte Wirkung vermieden wird.

Diese Aufgabe löst ein Kunststoffverschluss mit den kemzeichnenden Merkmalen des Anspruches 1.

Aus der US-A-4′616′759 ist zwar ein Kanister bekannt, dessen Ausguss in der Form ähnlich dem Unterteil des gattungsbildenden Verschlusses ausgestaltet ist. Die Dichtung zwischen dem Becher und dem Kanister erfolgt jedoch durch Anpressdruck des Becherrandes auf den Kanister. Dies ist eine ausserordentlich schwierige Art der Dichtung und realistische kaum erreichbar. Der direkte Formschluss verlangt eine Genauigkeit, die nicht möglich ist und eine mittelbare Dichtung unter Verwendung eines Dichtringes oder gar mehrerer Dichtringe ist völlig unwirtschaftlich.

Weitere Vorteile und Ausführungsformen gehen aus den abhängigen Ansprüchen hervor und sind in der nachfolgenden Beschreibung anhand der anliegenden Zeichnungen erläutert.

Es zeigt:
Figur 1 den erfindungsgemässen Verschluss im geschlossenen Zustand in der Seitenansicht;
Figur 2 den Unterteil des zweiteiligen Verschlusses in grösserem Massstab im Schnitt und
Figur 3 den darauf passenden, als Deckel dienende Messbecher teilweise im Schnitt.
Figur 4 eine Variante des Kunststoffverschlussunterteiles im Längsschnitt und
Figur 5 die Variante nach Figur 4 in der Ansicht von oben

In der Seitenansicht der Figur 1 erkennt man den Unterteil 1 als rohrförmigen Mantel und den umgekehrt darauf aufgestülpten, konischen Messbecher 2, der als Deckel des Verschlusses dient. Die deutlich erkennbaren Rippen 20 erhöhen die Griffigkeit. Der in der Gebrauchslage obere Rand des Messbechers 2 liegt im geschlossenen Zustand des Verschlusses innerhalb des Unterteiles 1.

Der Unterteil 1 ist in Figur 2 in grösserem Maßstab im Detail dargestellt. Im wesentlichen besteht der Unterteil 1 aus einer rohrförmigen Ausgussöffnung 11, welche von einer Ringwand 12 umgeben ist. Die Ringwand 12 und der rohrförmige Ausguss 11 sind über eine zur Längsachse geneigte Zwischenwand 13 miteinander verbunden. Die Innenseite der Ringwand 12 ist mit einem Innengewinde 14 versehen, welches auf das Aussengewinde eines nicht dargestellten Behälterhalses passt. Der unterste Bereich der Ringwandinnenseite ist mit einer sägezahnförmigen Verzahnung 15 versehen, die mit einer ebensolchen Verzahnung am unteren Rand des Behälterhalses übereinstimmt und das Abschrauben des Unterteiles 1 vom Behälterhals verhindert.

Die Zwischenwand 13 ist peripher soweit hochgezogen, dass genügend Raum zur Aufnahme des Behälterhalses verbleibt. Sie bildet an ihrem oberen Ende eine ringförmige Schulter 16, die zentrisch zur Ausgussöffnung hin geneigt ist. Die sich über die Ringwand 12 erheblich hinaus erstreckende rohrförmige Ausgussöffnung 11, weist ein Innengewinde 17 auf. Das Gewinde 17 kann dabei auch aussen an der rohrförmigen Ausgussöffnung 11 angebracht sein.

Eventuelle Restmengen des fliessfähigen Mediums, die entlang der Aussenwand der rohrförmigen Ausgussöffnung hinunterlaufen, gelangen in den ringförmigen Trog 18, der durch die Ringwand 12 und die Zwischenwand 13 um die rohrförmige Ausgussöffnung 11 herum verlaufend, gebildet ist. Für die Rückführung dieser Restmenge vom Trog 18, in den nicht dargestellten Behälter, ist die zur Längsachse geneigt verlaufende Zwischenwand 13 mindestens an ihrer tiefsten Stelle mit einem Abfluss 19 versehen.
Liegt der Behälter, der mit dem erfindungsgemässen Verschluss versehen ist, so fliesst durch den Abfluss 19 Flüssigkeit aus dem Behältnis in den Verschluss und den Messbecher. Stellt man ihn auf und schraubt den Messbecher 2 ab, so fliesst diese Flüssigkeit grösstenteils zurück in den Behälter. Wird aber anschliessend sogleich Flüssigkeit ausgeschenkt, so kann doch noch relativ viel Flüssigkeit im Trog 18 zusammenfliessen und über den Rand der Ringwand 12 gelangen. Um dies zu vermeiden, ist eine sich um einen Teilumfang der geneigten Schulter erstreckende kleinere Rückhaltelippe 30 und eine weiter obenliegende grössere Rückhaltelippe 31 angeordnet. Die beiden Rückhaltelippen 30 und 31 bilden zusammen eine Art Kaskade ähnlich einer Bachverbauung.

Die detaillierte Gestaltung des als Deckel dienenden Messbechers, ist aus der Figur 3 ersichtlich. Der Messbecher 2 hat einen ebenen Boden 21 und eine zum Messbecherboden konisch zulaufende Becherseitenwand 22. Im Messbecherboden ist zentrisch eine rohrförmig gestaltete Ringwand 23 angeformt. Der durch die Ringwand 23 gebildete Dichtzapfen hat einen Aussendurchmesser, der dem Innendurchmesser der rohrförmigen Ausgussöffnung 11 angepasst ist. Der Dichtzapfen, beziehungsweise die Ringwand 23, ist mit einem Aussengewinde 24 versehen, welche beim Schliessen des Verschlusses mit dem Innengewinde im rohrförmigen Ausguss zusammenwirkt. Zur Erhöhung der Dichtung kann um den Dichtzapfen noch eine in der Zeichnung strichliniert und im Schnitt dargestellte Dichtlippe 25 vorgesehen sein.

Ist der Durchmesser der rohrförmigen Ausgussöffnung klein, so ist es auch möglich, wie bereits früher beschrieben, das Gewinde an der Aussenseite der Ausgussöffnung anzubringen, was natürlich bedingt, dass dann das damit zusammenwirkende Gewinde an der Ringwand 23 im Becherboden 21 an der Ringwandinnenseite angebracht ist.

Gegenüber dem Messbecherrand 26 etwas zurückversetzt, ist an der Becheraussenwand 22 eine umlaufende Schulter 27 zu erkennen. Die Schulter 27 liegt im geschlossenen Zustand des Verschlusses bündig auf der Ringwand 12, des Unterteiles 1 auf und bildet so eine Pressdichtung zwischen Unterteil 1 und Messbecher 2. Von der umlaufenden Schulter 27 zum Becherrand 26, ist die Becherwand 22 zu einer scharfkantig zulaufenden, ringförmigen Lippe 28 geformt. Die scharfkantige Lippe 28 verbessert so einerseits die Ausschankeigenschaft des Messbechers 2 und andererseits bildet sie eine zusätzliche Dichtung zwischen dem Deckel 2 und dem Unterteil 1, indem sie im geschlossenen Zustand des Verschlusses, auf der konisch zum Trog 18 geneigten Schulter 16 aufliegt.

Gegenüber der Lippe 28 leicht nach oben versetzt ist eine nach aussen gerichteter Ringwulst 29 vorgesehen. Dieser streift beim Aufschrauben des Messbechers 2, an der Ringwand 12 haftende Restmengen in den Trog 18 ab. Der Zwischenraum zwischen der Schulter 27 und dem Ringwulst 29 stellt einen Expansionsraum dar, der verhindert, dass dort verbleibende kleine Mengen der Flüssigkeit heraus gepresst werden und so den Verschluss nicht verschmutzen.

Der Dichtzapfen, der aus der Ringwand 23 im Messbecherboden 21 gebildet ist, kann zudem noch als zweiter Messbecher zum Abmessen geringerer Quantitäten dienen. Dieses ist von erheblichem Vorteil, bedenkt man, dass bei den bisherigen Lösungen Masseinheiten, die lediglich in Form von kaum sichtbaren Kennzeichen an der Messbecherinnenwand eingraphiert waren.

In Fällen, in denen die Behälter liegend transportiert werden, kann sich der Hohlraum zwischen der Ringwand 23 und der Becheraussenwand 22, sowie der Trog 18 vollständig füllen.
Stellt man den Behälter auf und öffnet man den Verschluss, so kann eine noch erhebliche Restmenge des Behälterinhalts sich im Messbecher 2 befinden. Der Grund ist darin zu sehen, dass der rohrförmige Ausguss 11 dichtend verschlossen ist und der relativ kleine Abfluss 19 auch durch die Restmenge des Behälterinhalts verschlossen ist und somit der Luftaustausch zwischen dem Hohlraum im Verschluss und dem Behälter behindert ist.

Die Auführungsformen gemäss den Figuren 4 und 5 zeigen eine Lösung für dieses Problem. Der rohrförmige Ausguss 11 weist hierzu einen länglichen Durchbruch 40 auf. Dieser Durchbruch 40 stellt einerseits eine vergrösserte Rückflussöffnung dar und andrerseits eine Luftaustauschöffnung zwischen dem Hohlraum unter dem Verschlussdeckel 2 und dem Behälter unter dem Verschlussunterteil 1. Damit aber diese Oeffnung 40 nicht auch dazu führt, dass schon bei relativ geringer Neigung der Inhalt aus dem Behälter in den Verschluss strömen kann, ist die Oeffnung 40 von einer Wand 41 umgeben. Diese Wand 41 bildet einen Kamin durch den der Luftaustausch stattfinden kann. Tests haben gezeigt, dass auch unter ungünstigen Voraussetzungen der Behälterhals innerhalb der üblichen Aufschraubzeit zurückfliessen kann.

Selbstverständlich soll die längliche Oeffnung 40, die parallel zur Längsachse des Verschlusses läuft auf jener Seite des rohrförmigen Ausgusses angebracht sein, an der auch der Abfluss 19 liegt, dass heisst in der den Rückhaltelippen 30, 31 abgelegenen Wandpartie des Ausgusses. Der schräg abgeschnittene rohrförmige Ausguss 11 bildet so eine Ausgusslippe 11′, die eine eindeutige Ausgussrichtung definiert.

## Patentansprüche

1. Kunststoffverschluss für einen Behälter für fliessfähige Medien mit einem auf dem Behälter befestigbaren Unterteil (1) mit einem nach aussen gerichteten, rohrförmigen Ausgiesser (11) und einer ihn umgebenden Wand (12), die einen ringförmigen Trog (18) um den rohrförmigen Ausgiesser bildet und der Trog einen Abfluss (19) zur Rückführung von Restmengen der Medien in den Behälter aufweist, sowie einen als Deckel dienenden Messbecher (2), der im geschlossenen Zustand des Verschlusses mit seinem Becherrand (26) innerhalb des ringförmigen Troges (18) liegt und ein Gewinde (24) aufweist, das mit einem Gegengewinde (17) am Unterteil (1) zusammenwirkt, dadurch gekennzeichnet, dass der als Deckel dienende Messbecher (2), eine mit dem rohrförmigen Ausgiesser (11) dichtend zusammenpassende, zentrisch im Messbecherboden (21) angeordnete Ringwand (23) aufweist, an der das Gewinde (24) angebracht ist, daß das Gegengewinde (17) an dem rohrförmigen Ausgiesser (11) vorgesehen ist, und dass die den Boden des ringförmigen Troges (18) bildende Zwischenwand (13) peripher hochgezogen ist und eine ringförmige Schulter (16) formt, die zum Ausgiesser (11) hin geneigt ist, wobei der Messbecherrand (26) al scharfkantigzulaufende Lippe (28) aus geformt ist, die so lang ist, dass sie in der geschlossenen Lage des Verschlusses dichtend auf der geneigten Schulter (16) des Verschlusses aufliegt.

2. Kunststoffverschluss nach Anspruch 1, dadurch gekennzeichnet, dass die Ringwand (23) im Messbecherboden (21) die rohrförmige Ausgussöffnung umgreift und an der Innenwand das Gewinde aufweist, das mit dem Gegengewinde an der Aussenfläche des rohrförmigen Ausgiessers zusammenwirkt.

3. Kunststoffverschluss nach Anspruch 1, dadurch gekennzeichnet, dass die Ringwand (23) im Messbecherboden (21) in die rohrförmige Ausgussöffnung hineinragt und an der Aussenwand das Gewinde (24) aufweist, das mit dem Gegengewinde (17) an der Innenfläche des rohrförmigen Ausgiessers zusammenwirkt.

4. Kunststoffverschluss nach Anspruch 1, dadurch gekennzeichnet, dass im rohrförmigen Ausgiesser (11) an der zum Abfluss (19) gelegenen Seite ein parallel zur Verschlusslängsachse verlaufender Oeffnung skanal (40) vorgesehen ist.

5. Kunststoffverschluss nach Anspruch 4, dadurch gekennzeichnet, dass der Oeffnungs Kanal (40) sich wom Bereich des Trogbodens (13) bis unterhalb des Gewindes (17) erstreckt und von einer kaminartigen, vom Zentrum nach aussen gewölbten Wand (41) umgeben wird.

6. Kunststoffverschluss nach Anspruch 2, dadurch gekennzeichnet, dass die Ringwand (23) zusammen mit dem Messbecherboden einen zweiten Messbecher für kleinere Dosiervolumina bildet.

7. Kunststoffverschluss nach Anspruch 1, dadurch gekennzeichnet, das der Aussendurchmesser der Lippe (28) des Messbechers (2) kleiner als der Innendurchmesser der ringförmigen Wand (12) des Unterteiles (1) ist.

8. Kunststoffverschluss nach Anspruch 1, dadurch gekennzeichnet, dass im Bereich des Messbecherrandes (26) aussen auf der Lippe (28) ein umlaufender, dichtender Ringwulst (29) vorhanden ist, der zwischen sich und einer umlaufenden Schulter (27) an der Messbecheraussenseite einen Expansionsraum bildet.

9. Kunststoffverschluss nach Anspruch 1, dadurch gekennzeichnet, dass die den Boden des ringförmigen Troges (18) bildende Zwischenwand (13) zur Verschlusslängsachse hin geneigt verläuft, und dass der Abfluss (19) an der tiefsten Lage des Trogbodens angeordnet ist, wobei im Bereich oberhalb des höchsten Punktes der den Boden des ringförmigen Troges (18) bildenden Zwischenwand (13), an der dem Troge umgebenden Wand (12) eine nach oben zur Ausgussöffnung hin konvergierende Rückhaltelippe (31) angebracht ist, die sich über mindestens einen Teilbereich des Umfanges der Wand (12) erstreckt.

10. Kunststoffverschluss nach Anspruch 9, dadurch gekennzeichnet, dass unterhalb der Rückhaltelippe (31) an der Schulter (16) eine zweite, kleinere Rückhaltelippe (30) angeordnet ist die sich mindestens annähernd senkrecht zur Oberfläche der geneigten Schulter und sich nach innen zur Ausgussöffnung hin Konvergierend erstreckt.

## Claims

1. Plastic closure cap for a container for flowable media with a base (1) fixable to the container and having an outwardly directed, tubular pourer (11) and a wall (12) surrounding it, which forms an annular trough (18) around the tubular pourer and the trough has an outflow (19) for returning residual quantities of the media to the container, as well as a measuring cup (2) serving as a cap and which in the closed state of the closure is located with its cup edge (26) within the annular trough (18) and has a thread (24), which cooperates with an opposite thread (17) on the base (1), characterized in that the measuring cup (2) serving as the cap has an annular wall (23) arranged centrally in the measuring cup bottom (21) sealingly matching with the tubular pourer (11) and to which is fitted the thread (24), that the opposite thread (17) is provided on the tubular pourer (17) and that the partition (13) forming the bottom of the annular trough (18) is peripherally raised and forms an annular shoulder (16) inclined towards the pourer (11), the measuring cup edge (26) being shaped as an angularly tapering lip (28), which is so long that when the closure is in the closed state it engages sealingly on the inclined shoulder (16) of the closure.

2. Plastic closure according to claim 1, characterized in that in the measuring cup bottom (21) the annular wall (23) engages round the tubular pouring opening and has on the inner wall the thread cooperating with the opposite thread on the outer face of the tubular pourer.

3. Plastic closure according to claim 1, characterized in that the annular wall (23) in the measuring cup bottom (21) projects into the tubular pouring opening and has on the outer wall the thread (24) cooperating with the opposite thread (17) on the inner face of the tubular pourer.

4. Plastic closure according to claim 1, characterized in that on the side located towards the outflow an opening channel (40) running parallel to the closure longitudinal axis is provided in the tubular pourer (11).

5. Plastic closure according to claim 4, characterized in that the opening channel (40) extends from the vicinity of the trough bottom (13) to below the thread (17) and is surrounded by a chimney-like wall (41) curved outwards from the centre.

6. Plastic closure according to claim 2, characterized in that the annular wall (23), together with the measuring cup bottom forms a second measuring cup for smaller dosage volumes.

7. Plastic closure according to claim 1, characterized in that the external diameter of the lip (28) of the measuring cup (2) is smaller than the internal diameter of the annular wall (12) of the base (1).

8. Plastic closure according to claim 1, characterized in that externally on the lip (28) in the vicinity of the measuring cup edge (26) is provided an all-round, sealing torus (29), which forms an expansion space between it and an all-round shoulder (27) on the outside of the measuring cup.

9. Plastic closure according to claim 1, characterized in that the partition forming the bottom of the annular trough (18) is inclined towards the closure longitudinal axis and that the outflow (19) is positioned at the lowest point of the trough bottom and in the area above the highest point of the partition (13) forming the bottom of the annular trough (18) a hold-back lip (31) converging upwards towards the pouring opening is fitted to the wall (12) surrounding the trough and extends over at least a portion of the circumference of the wall (12).

10. Plastic closure according to claim 9, characterized in that below the hold-back lip (31) on the shoulder (16) is provided a second, smaller hold-back lip (30), which extends at least approximately perpendicularly to the surface of the inclined shoulder and converges inwards towards the pouring opening.

## Revendications

1. Fermeture en matière plastique pour un récipient pour milieux fluides, comportant une partie inférieure (1) fixable sur le récipient et ayant un bec verseur tubulaire (11), dirigé vers l'extérieur, et une paroi (12) l'entourant, celle-ci formant une cuvette annulaire (18) autour du bec verseur tubulaire et la cuvette présentant un écoulement (19) pour le retour de restes des milieux dans le récipient, ainsi qu'un gobelet doseur (2) servant de couvercle, qui lorsque la fermeture est en position fermée a son bord de gobelet (26) à l'intérieur de la cuvette annulaire (18) et présente un filetage (24) qui coopère avec un contre-filetage (17) situé sur la paroi inférieure (1), **caractérisé en ce que** le gobelet doseur (2) servant de couvercle présente une paroi circulaire (23), centrée dans le fond (21) du gobelet doseur et s'adaptant de façon étanche sur le bec verseur tubulaire (11), sur laquelle se trouve le filetage (24), en ce que le contre-filetage (17) est réalisé sur le bec verseur tubulaire (11) et en ce que la paroi intermédiaire (13) formant le fond de la cuvette annulaire (18) est relevée sur sa périphérie et forme un épaulement annulaire (16) qui est incliné vers le bec verseur (11), tandis que le bord du gobelet doseur (26) a la forme d'une lèvre (28) se terminant à angles vifs et d'une longueur telle qu'elle repose sur l'épaulement incliné (16) de la fermeture, de façon étanche lorsque celle-ci est en position fermée.

2. Fermeture en matière plastique selon la revendication 1, caractérisée en ce que la paroi circulaire (23) dans le fond du gobelet doseur (21) entoure l'ouverture de déversement tubulaire et présente sur sa face interne le filetage qui coopère avec le contre-filetage situé sur la face externe du bec verseur tubulaire.

3. Fermeture en matière plastique selon la revendication 1, caractérisée en ce que la paroi circulaire (23) dans le fond du gobelet doseur (21) entre dans l'ouverture de déversement tubulaire et présente sur sa face externe le filetage (24) qui coopère avec le contre-filetage (17) situé sur la face interne du bec verseur tubulaire.

4. Fermeture en matière plastique selon la revendication 1, caractérisée en ce qu'est prévu dans le bec verseur tubulaire (11), sur le côté situé vers l'orifice d'écoulement (19), un canal d'ouverture (40) orienté parallèlement à l'axe longitudinal de la fermeture.

5. Fermeture en matière plastique selon la revendication 4, caractérisée en ce que le canal d'ouverture (40) s'étend depuis la zone du fond de la cuvette (13) jusqu'en dessous du filetage (17) et est entouré d'une paroi (41) bombée du centre vers l'extérieur, en forme de cheminée.

6. Fermeture en matière plastique selon la revendication 2, caractérisée en ce que la paroi circulaire (23) forme avec le fond du gobelet doseur un second gobelet doseur pour de plus faibles volumes de dosage.

7. Fermeture en matière plastique selon la revendication 1, caractérisée en ce que le diamètre extérieur de la lèvre (28) du gobelet doseur (2) est inférieur au diamètre intérieur de la paroi circulaire (12) de la partie inférieure (1).

8. Fermeture en matière plastique selon la revendication 1, caractérisée en ce qu'est présent dans la zone du bord (26) du gobelet doseur, sur tout le pourtour extérieur de la lèvre (28), un bourrelet circulaire (29) d'étanchéité, qui forme une zone d'expansion entre lui et un épaulement circulaire (27) sur la face externe du gobelet doseur.

9. Fermeture en matière plastique selon la revendication 1, caractérisée en ce que la paroi intermédiaire (13) formant le fond de la cuvette annulaire (18) est inclinée par rapport à l'axe longitudinal de la fermeture et que l'orifice d'écoulement (19) est situé à la partie la plus basse du fond de la cuvette, tandis qu'est disposée, dans la zone située au-dessus du point le plus élevé de la paroi intermédiaire (13) formant le fond de la cuvette annulaire (18), sur la paroi (12) entourant la cuvette, une lèvre d'encliquetage (31) convergeant vers le haut en direction de l'ouverture de déversement et qui s'étend sur au moins une fraction de l'étendue de la paroi (12).

10. Fermeture en matière plastique selon la revendication 9, caractérisée en ce qu'est placée sous la lèvre d'encliquetage (31) sur l'épaulement (16) une seconde lèvre d'encliquetage (30), plus petite, qui s'étend au moins approximativement perpendiculairement à la surface de l'épaulement incliné et en convergeant vers l'intérieur en direction de l'ouverture de déversement.
